# FASCICULE DE BREVET EUROPEEN

(11) **EP 0 206 935 B1**
(45) Date de publication et mention de la délivrance du brevet: **06.05.1992**
(21) Numéro de dépôt: 86401336.2
(22) Date de dépôt: 18.06.1986
(51) Int. Cl.: F28F 21/02, F28F 3/08

(54) **Dispositif d'échange thermique du type échangeur à plaques perforées présentant une étanchéité améliorée**
Lochplattenwärmetauscher mit verbesserter Dichtheit
Punched plates heat exchanger with improved tightness

(30) Priorité: 25.06.1985 FR 8509771
(43) Date de publication de la demande: 30.12.1986
(73) Titulaire: INSTITUT FRANCAIS DU PETROLE, 92502 Rueil-Malmaison (FR)
(72) Inventeur: Grehier, Alain, F-75012 Paris (FR); Rojey, Alexandre, F-92380 Garches (FR)

(56) Documents cités:
- EP-A- 0 139 432
- CH-A- 220 571
- DE-A- 1 771 471
- FR-A- 991 096
- FR-A- 2 303 622
- FR-A- 2 455 721
- FR-A- 2 500 610
- US-A- 3 627 551
- US-A- 4 432 408

## Description

L'invention concerne un dispositif d'échange thermique du type échangeur à plaques perforées, présentant une étanchéité améliorée.

Depuis quelque temps, on a proposé des échangeurs dits "compacts" constitués d'empilements de plaques perforées, sur lesquelles les perforations sont disposées de telle manière que leur empilement crée des espaces séparés dans lesquels peuvent circuler les fluides (liquides, gaz ou fumées) participant à l'échange thermique.

L'organisme demandeur a lui-même décrit des dispositifs de ce type, en particulier dans le brevet français 2455721 "Echangeur de chaleur compact" et la demande de brevet français 2500610 "Echangeur de chaleur à plaques perforées".

Suivant la disposition des perforations sur les plaques et la disposition des plaques dans l'empilement constituant l'échangeur, les espaces destinés à la circulation des fluides peuvent consister en des canaux dont la direction est perpendiculaire au plan des plaques ou en des "réseaux de circulation" créés par interconnexion de perforations enter les plaques adjacentes de l'empilement.

Dans tous les cas, les espaces de circulation parcourus par un des fluides participant à l'échange thermique (ensembles de canaux ou réseaux de perforations interconnectées) doivent être séparés des espaces de circulation voisins parcourus par un autre fluide de manière à réduire le plus possible les fuites entre les divers espaces de circulation parcourus par des fluides différents.

Pour obtenir ce résultat, il serait nécessaire d'utiliser des plaques perforées de très bonne planéité présentant un bon état de surface, très fortement serrées les unes sur les autres.

L'obtention d'une planéité et d'un état de surface améliorés des plaques perforées constitue une contrainte qui peut conduire à un accroissement important de la complexité et du coût de leur fabrication. L'étanchéité souhaitée requérant en outre un serrage important de l'empilement, il serait nécessaire de mettre en oeuvre des moyens tels que des flasques d'épaisseur suffisante de part et d'autre de l'empilement (ce qui alourdirait considérablement l'ensemble), ainsi que des tirants en nombre et qualité suffisants pour réduire les fuites internes à une valeur compatible avec la fonctionnement souhaité du dispositif. Il s'ensuivrait également un accroissement de la complexité et du coût de montage des échangeurs de ce type.

Dans ces conditions, il était particulièrement important de remédier de façon efficace au problème posé et l'on a pensé à s'orienter vers l'utilisation de joints à disposer en alternance avec toutes les plaques de l'empilement. Or, les caractéristiques constitutives des échangeurs compacts, et notamment la pression à exercer pour le maintien de la cohésion de l'empilement, sont telles qu'il est particulièrement difficile de sélectionner un matériau adapté à l'utilisation envisagée.

Or, on a maintenant découvert que, parmi un très grand nombre de matériaux que l'on a pu envisager d'utiliser, certains graphites expansés tels que définis plus loin présentent un ensemble de propriétés qui les rendent particulièrement adaptés à cette utilisation.

L'invention a donc pour objet principal de proposer un échangeur de chaleur à plaques qui, outre les avantages de faible coût, de compacité, de relative légèreté et de facilité de réalisation de la distribution des fluides, ne présente pas de fuites ou présente des fuites négligeables entre les fluides entre lesquels s'effectue l'échange thermique.

Par rapport à l'état de la technique du document FR 2455 721, qui décrit déjà un dispositif d'échange thermique comprenant une zone d'échange formée d'un empilement de plaques perforées présentant des perforations disposées de telle façon que, dans l'empilement desdites plaques, la superposition des perforations crée des espaces de circulation pour au moins deux fluides, et dans lequel entre deux plaques consécutives dudit empilement est intercalé au moins un joint destiné à compenser les défauts de planéité desdites plaques et disposé de manière que chaque perforation des plaques correspondant à un espace de circulation parcouru par un fluide soit séparé des perforations correspondant aux espaces de circulation parcouru par un fluide différent, le maintien de la cohésion dudit empilement étant assuré par une pression de serrage exercée par une pluralité de tirants traversant ledit empilement perpendiculairement aux plans des plaques, l'invention est caractérisée en ce que lesdits tirants sont introduits dans une partie desdits espaces de circulation et sont répartis sur tout le volume dudit empilement, en ce que les joints sont constitués d'un graphite expansé fabriqué dans des conditons telles qu'il présente une masse volumique apparente d'environ 200 à 500 kg.m⁻³, et en ce que ladite pression de serrage est d'environ 2 à 50 bar.

Le graphite expansé utilisé comme matériau constitutif des joints des échangeurs de l'invention se présente avantageusement sous la forme de feuilles flexibles d'épaisseur variable obtenues par moulage par compression de particules de graphite expansées, dans des conditions de température et de pression telles qu'elles présentent la masse volumique apparente mentionnée ci-dessus, ainsi que des caractéristiques de compressibilité convenables pour que leur écrasement, sous les pressions de serrage mises en jeu, leur permette d'assurer leur rôle, c'est-à-dire de compenser les défauts de planéité des plaques de l'empilement, ces défauts étant en général de quelques dizièmes de millimètres, en particulier lorsque les plaques sont métalliques (par exemple tôles d'acier ou de divers alliages).

Diverses autres caractéristiques physiques et mécaniques du graphite expansé considéré sont indiquées ci-après :
- Module d'Young : 0,7.10⁶ à 150.10⁶N.m⁻²
- Conductibilité thermique :
   . selon direction parallèle au plan de la feuille de graphite : 15 à 400 W.m⁻¹.°C⁻¹
   . selon direction perpendiculaire au plan de la feuille de graphite : < 15 W.m⁻¹.°C⁻¹.

Dans les empilements constituant les zones d'échange des dispositifs de l'invention, l'épaisseur des joints de graphite expansé représente en général de 2,5 à 10 fois l'amplitude moyenne des défauts de planéité que lesdits joints doivent compenser. En particulier lorsque les plaques sont métalliques et présentent des défauts de planéité de quelques dizièmes de millimètres, par exemple d'environ 0,05 mm à 0,5 mm, l'épaisseur des joints peut être d'environ 0,1 à 5 mm. Elle est le plus souvent comprise entre environ 0,5 et 2,5 mm. L'épaisseur des plaques est en général de 2 à 20 mm.

Compte tenu des caractéristiques de compressibilité du graphite utilisé, la pression de serrage appliquée qui peut être d'environ 2 à 50 bars, provoque un écrasement des joints de graphite expansé de 10 à 90 % par rapport à leur épaisseur initiale. Dans certains cas, une pression de serrage d'environ 2 à 25 bars peut suffire. Elle est le plus souvent comprise entre environ 10 et 25 bars. L'écrasement peut être alors d'environ 40 à 70 % de l'épaisseur initiale.

La constitution des échangeurs de chaleur à plaques perforées de l'invention, comprenant des joints de graphite expansé sera mieux comprise grâce à la description donnée ci-après de divers modes préférés de réalisation, dans lesquels la structure globale des échangeurs correspond à des structures déjà décrites dans la demande de brevet français 2500610.

Selon ces modes particuliers de réalisation, les plaques empilées pour constituer la zone d'échange thermique comportent des perforations allongées disposées en rangées parallèles. D'autres formes de perforations et d'autres dispositions peuvent être envisagées.

Selon les modes de réalisation particuliers décrits ci-après, le joint peut consister en une feuille de graphite expansé convenablement perforée ou en un ensemble de bandes de graphite expansé, elles-mêmes convenablement perforées, ou encore en un ensemble de bandes de graphite expansé non perforées convenablement disposées.

Dans un premier mode de réalisation particulier, la zone d'échange proprement dite est constituée essentiellement d'un empilement, formant un prisme droit, de plaques polygonales, présentant de préférence au moins une paire de côtés parallèles entre eux (par exemple des plaques rectangulaires) et de joints de même forme mais d'épaisseur non nécessairement égale à l'épaisseur des plaques, lesdites plaques et lesdits joints etant alternés dans l'empilement de telle sorte que, de préférence, un seul joint soit inséré entre deux plaques perforées successives de l'empilement, lesdites plaques et lesdits joints étant munis de perforations de forme allongée disposées suivant des rangées parallèles entre elles, lesdites perforations étant disposées et lesdites plaques et lesdits joints étant empilés de telle manière que les rangées de perforations d'une plaque soient superposées aux rangées de perforations des joints qui lui sont contigus.

En outre, si l'on considère l'ensemble des plaques de l'empilement, pour au moins une partie des rangées de perforations d'une plaque intermédiaire quelconque, chaque perforation est en communication avec deux perforations de la rangée correspondante de la plaque qui la précède et avec deux perforations de la rangée correspondante de la plaque qui la suit.

Les joints intermédiaires peuvent présenter, pour les rangées considérées, des perforations coïncidant avec celles de la rangée correspondante de la plaque qui précède chacun desdits joints. Ou bien les joints intermédiaires peuvent présenter, pour les rangées considérées, des perforations coïncidant avec celles de la rangée correspondante de la plaque qui suit chacun desdits joints. Ou bien encore les joints intermédiaires peuvent présenter, pour les rangées considérées, des perforations coïncidant alternativement avec celles de la rangée correspondante de la plaque précédente pour un joint et avec celles de la rangée correspondante de la plaque suivante pour le joint suivant, cette alternance de disposition des perforations se répétant sur tout l'empilement.

Dans la pratique, on peut former l'empilement alterné des plaques et des joints en superposant alternativement des plaques perforées et des feuilles de graphite expansé non perforées, en découpant les perforations de chaque feuille de graphite expansé à travers les perforations de la plaque qui suit ladite feuille de graphite expansé à perforer, au cours de l'empilage.

Dans certains cas, pour une partie des rangées de perforations, chaque perforation d'une plaque intermédiaire quelconque peut être en communication avec une seule perforation de la rangée correspondante de la plaque précédente et avec une seule perforation de la rangée correspondante de la plaque suivante. Dans ce cas, chaque joint intermédiaire présente des perforations qui, pour les rangées considérées, coïncident substantiellement avec les perforations des rangées correspondantes des plaques, cette disposition des perforations des plaques et des joints pouvant être conservée sur tout l'empilement.

Un mode de réalisation de ce type est illustré par les Figures 1, 1A, 2, 2A, 3 et 3A.

La Figure 1 est une vue en élévation d'une plaque 1 comportant des rangées parallèles 21 de perforations allongées 6, lesdites perforations étant de même dimension, régulièrement espacées le long desdites rangées, l'écart entre les extrémités les plus proches de deux perforations 6 voisines sur une même rangée est inférieur à la longueur des perforations 6, les extrémités des perforations étant en outre, d'une rangée à l'autre, alignées entre elles dans une direction perpendiculaire à la direction desdites rangées.

La Figure 1A représente une coupe d'une plaque 1 suivant le plan A.A de la Figure 1.

La Figure 2 est une vue en élévation d'une plaque 2 comportant des rangées parallèles 22 et 23 de perforations 9 et 10 respectivement, ces rangées étant entre elles à même distance que les rangées 21 sur les plaques 1 ; les perforations 9 et 10 ayant les mêmes dimensions que des perforations 6 des plaques 1, et étant, sur une même rangée 22 ou 23, régulièrement espacées, selon la même disposition que les perforations 6 sur une même rangée 21 d'une plaque 1, mais, d'une rangée 22 à une rangée 23, les perforations 9 et 10 sont décalées en quinconce.

La Figure 2A représente une coupe d'une plaque 2 suivant le plan A.A de la Figure 2.

La Figure 3 est une vue en élévation d'un joint 3 en graphite expansé ayant la même forme qu'une plaque 1 (il présente des perforations 11).

La Figure 3A représente une coupe d'un joint 3 suivant le plan A.A de la Figure 3. Elle montre, pour le joint 3, une épaisseur différente de l'épaisseur des plaques 1 et 2.

La Figure 4 est une vue en élévation d'un joint 4 en graphite expansé ayant la même forme qu'une plaque 2 (il présente des perforations 12 et 13). La Figure 4A représente une coupe d'un joint 4 suivant le plan A.A de la Figure 4. Elle montre, pour le joint 4, une épaisseur différente de l'épaisseur des plaques 1 et 2.

Dans une première variante d'exécution de ce mode de réalisation, la zone d'échange est formée par empilement successif d'une plaque 1, d'un joint 3, d'une plaque 2, d'un joint 3 et ainsi de suite.

Selon une seconde variante d'exécution, la zone d'échange est formée par empilement successif d'une plaque 1, d'un joint 4, d'une plaque 2, d'un joint 4 et ainsi de suite. Enfin, selon une troisième variante d'éxécution, la zone d'échange est formée par empilement successif d'une plaque 1, d'un joint 4, d'une plaque 2, d'un joint 3, et ainsi de suite.

La Figure 5 est une vue en élévation d'un empilement 14, réalisé selon la première variante d'exécution décrite ci-dessus. Les Figures 5A et 5B représentent respectivement des coupes de l'empilement 14 suivant les plans A.A et B.B de la Figure 5.

Les Figures 5C et 5D sont respectivement des coupes de l'empilement 14 suivant les plans C.C et D.D de la Figure 5.

Les empilements correspondant aux seconde et troisième variantes d'exécution décrites ci-dessus ne sont pas représentés par des figures.

Dans un second mode particulier de réalisation, la constitution de l'empilement de plaques formant la zone d'échange est analogue à celle décrite dans le premier mode de réalisation ci-dessus, mais les joints intercalés entre les plaques perforées se présentent sous la forme de bandes perforées dont l'épaisseur est l'épaisseur du joint, une bande perforée correspondant à une rangée de perforations sur deux.

Ce mode de réalisation est illustré par les Figures 1, 1A, 2, 2A, 6, 6A et 7 à 7C. Les plaques sont analogues aux plaques 1 et 2 des Figures 1 et 1A, 2 et 2A respectivement.

La Figure 6 est une vue en élévation d'un joint 5 sous forme de bande présentant des perforations 15 correspondant aux perforations 6 des plaques 1 ou aux perforations 9 des plaques 2. La Figure 6A représente une coupe d'un joint 5 suivant le plan A.A de la Figure 6. La largeur l des bandes 5 est par exemple de b + a/2 à b + 2a, si l'on désigne par a la distance, mesurée sur les plaques, entre les bords les plus proches des perforations de deux rangées voisines, et par b la largeur des perforations.

Cette largeur des bandes l est avantageusement de b + a à b + 2a. Elle est de préférence de b + 2a. C'est cette largeur préférée qui a été désignée par l sur les Figures1 et 2.

Dans le mode particulier de réalisation décrit, la zone d'échange est formée par l'empilement successif d'une plaque 1, du nombre convenable de bandes 5, d'une plaque 2, à nouveau de bandes 5, et ainsi de suite.

La Figure 7 est une vue en élévation d'un tel empilement 16. La Figure 7A représente une coupe de l'empilement 16 suivant le plan A.A de la Figure 7. Les Figures 7B et 7C sont respectivement des coupes de l'empilement 16 suivant les plans B.B et C.C de la Figure 7.

Dans un troisième mode de réalisation, la constitution de l'empilement des plaques formant la zone d'échange est analogue à celle décrite dans le mode de réalisation ci-dessus, mais les joints intercalés entre les plaques perforées se présentent sous la forme de bandes dont l'épaisseur est celle du joint, une bande correspondant à l'intervalle de séparation disposé entre deux rangées voisines de perforations.

Ce mode de réalisation est illustrée par les Figures 1, 1A, 2, 2A, 8, 8A et 9. Les plaques sont analogues aux plaques 1 et 2 des Figures 1 et 1A, 2 et 2A.

La Figure 8 est une vue en élévation d'un joint 7 sous forme d'une bande non perforée. La largeur d d'une bande 7 est de préférence égale à la distance, mesurée sur les plaques, entre les bords les plus proches des perforations de deux rangées voisines c'est-à-dire à la largeur des intervalles de séparation 8. La largeur d préférée a été notée sur les Figures 1 et 2. Cependant, la largeur d pourra être inférieure à la valeur indiquée ci-dessus de telle sorte que, si a est la distance entre les bords les plus proches de perforations de deux rangées vosines, d peut être compris d'une manière générale entre a/10 et a, et avantageusement entre a/2 et a.

Dans le mode particulier de réalisation décrit, la zone d'échange est formée par l'empilement successif d'une plaque 1, d'un nombre convenable de bandes 7, d'une plaque 2, à nouveau d'un ensemble de bandes 7 et ainsi de suite.

La Figure 9 est une vue en perspective d'un tel empilement 17.

Dans les échangeurs de chaleur de l'invention, le serrage de l'empilement, constitué des plaques perforées et des joints, est réalisé au moyen de tirants métalliques qui traversent ledit empilement perpendiculairement aux plans des plaques, lesdits tirants étant avantageusement introduits dans une partie des conduits formés par superposition d'une partie des perforations desdites plaques et desdits joints. Le serrage proprement dit, dont le détail n'est pas fourni dans la présente description, peut être assuré par des moyens classiques, tels que des tiges filetées terminant les tirants et des écrous prenant appui lors de leur serrage sur les plaques extrêmes de l'empilement ou sur des flasques disposés de part et d'autre de l'empilement de manière à transmettre la force de serrage en la répartissant sur toute la surface des plaques. Le serrage peut également être appliqué à l'empilement en insérant entre les écrous ou autre moyen de serrage et les plaques ou flasques extrêmes de l'empilement des rondelles-ressort ou autre dispositif élastique, de manière à permettre les variations de hauteur de l'empilement liées aux variations de la température de celui-ci, en maintenant un serrage suffisant et non excessif sur l'empilement pour assurer l'étanchéité interne de l'échangeur lors de son fonctionnement. La fraction des conduits dits "droits", formés par superposition d'une partie des perforations des plaques et des joints, occupée par les tirants est limitée afin de laisser le libre passage du fluide dans un nombre suffisant desdits conduits droits, mais cette fraction de conduits droits occupée par les tirants doit être également suffisante pour que la force de serrage rendue possible par le nombre et la résistance à la traction des tirants dans les conditions extrêmes de fonctionnement permettent d'atteindre la pression de serrage nécessaire à l'étanchéité interne de l'échangeur. Les joints considérés dans l'invention, en graphite expansé, permettent de réaliser cette étanchéité interne à une pression aussi faible que possible compatible avec un maintien mécanique suffisant de l'empilement. Un avantage complémentaire est obtenu du fait que le joint utilisé est bon conducteur de la chaleur de telle sorte qu'il participe au transfert de la chaleur du fluide relativement chaud vers le fluide relativement froid.

Dans les échangeurs de chaleur de l'invention, les plaques perforées peuvent être métalliques. Elles peuvent aussi être constituées d'autres matériaux, comme par exemple des matériaux synthétiques thermoplastiques ou thermodurcissables, des matériaux céramiques ou encore du graphite de haute densité.

Ces échangeurs de chaleur sont plus particulièrement utilisés pour les échanges entre deux fluides, notamment pour la récupération de chaleur sur des fumées de fours ou de chaudières (premier fluide), la chaleur récupérée pouvant servir à réchauffer par exemple de l'air (second fluide).

## Revendications

1. Dispositif d'échange thermique comprenant une zone d'échange formée d'un empilement de plaques perforées présentant des perforations disposées de telle façon que, dans l'empilement desdites plaques, la superposition des perforations crée des espaces de circulation pour au moins deux fluides, dans lequel entre deux plaques consécutives dudit empilement est intercalé au moins un joint destiné à compenser les défauts de planéité desdites plaques et disposé de manière que chaque perforation des plaques correspondant à un espace de circulation parcouru par un fluide soit séparé des perforations correspondant aux espaces de circulation parcouru par un fluide différent, le maintien de la cohésion dudit empilement étant assuré par une pression de serrage exercée par une pluralité de tirants traversant ledit empilement perpendiculairement aux plans des plaques, ledit dispositif d'échange thermique étant caractérisé en ce que lesdits tirants sont introduits dans une partie desdits espaces de circulation et sont répartis sur tout le volume dudit empilement en ce que les joints sont constitués d'un graphite expansé fabriqué dans des conditions telles qu'il présente une masse volumique apparente d'environ 200 à 500 kg.m⁻³, et en ce que ladite pression de serrage est d'environ 2 à 50 bar.

2. Dispositif selon la revendication 1, caractérisé en ce que l'épaisseur des joints représente de 2,5 à 10 fois l'amplitude moyenne des défauts de planéité des plaques.

3. Dispositif selon la revendication 2, caractérisé en ce que la partie ou fraction desdits espaces de circulation occupée par les tirants est limitée mais suffisante pour atteindre ladite pression de serrage.

4. Dispositif selon l'une des revendications 1 à 3, caractérisé en ce que l'épaisseur des plaques est de 2 à 20 mm.

5. Dispositif selon l'une des revendications 1 à 4, caractérisé en ce que la pression de serrage de l'empilement est d'environ 10 à 25 bar.

6. Dispositif selon l'une des revendications 1 à 5, caractérisé en ce que, sur lesdites plaques, les perforations sont de forme allongée et disposées en rangées parallèles, les rangées de perforations d'une plaque intermédiare sont superposées aux rangées de perforations de la plaque qui la précède et aux rangées de perforations de la plaque qui la suit, et en ce que, pour au moins une partie des rangées de perforations d'une plaque intermédiaire, chaque perforation est en communication avec deux perforations de la rangée correspondante de la plaque qui la précède et avec deux perforations de la rangée correspondante de la plaque qui la suit, et pour la partie complémentaire éventuelle des rangées de perforations d'une plaque intermédiaire, chaque perforation est en communication avec une seule perforation de la rangée correspondante de la plaque qui la précède et avec une seule perforation de la rangée correspondante de la plaque qui la suit.

7. Dispositif selon la revendication 6, caractérisé en ce que chaque joint intercalé entre deux plaques consécutives quelconques consiste en une feuille présentant des rangées parallèles de perforations allongées, lesdites perforations coïncidant substantiellement avec les perforations des rangées correspondantes de la plaque précédente ou de la plaque suivante, ou lesdites perforations dudit joint cöincidant alternativement avec celles de la rangée correspondante de la plaque qui le précède et avec celles de la rangée correspondante de la plaque qui le suit.

8. Dispositif selon l'une des revendications 1 à 7, caractérisé en ce que ladite zone d'échange est formée de l'empilement alterné de plaques (1) comportant des rangées parallèles (21) de perforations allongées (6), lesdites perforations (6) étant de même dimension et régulièrement espacées le long desdites rangées (21), l'écart entre les extrémités les plus proches de deux perforations (6) voisines sur une même rangée (21) étant inférieur à la longueur desdites perforations (6), les extrémités desdites perforations (6) étant en outre, d'une rangée à l'autre, alignées entre elles dans une direction perpendiculaire à la direction desdites rangées, et de plaques (2) conportant des rangées parallèles de types (22) et (23) de perforations allongées (9) et (10) respectivement, lesdites rangées étant entre elles à même distance que les rangées (21) sur les plaques (1), lesdites perforations (9) et (10) étant de même dimension que les perforations (6) des plaques (1) et régulièrement espacées le long desdites rangées de types (22) et (23) respectivement, l'écart entre les extrêmités les plus proches de deux perforations (9), (10), voisines sur une même rangée (22) ou (23) étant inférieur à la longeur desdites perforations (9) et (10), les extrêmités desdites perforations (9) et (10) étant en outre d'une rangée (22) à une rangée voisine (23) décalées en quinconce, les joints intercalés entre deux plaques consécutives quelconque (1) et (2) étant constitués de feuilles perforées de graphite expansé (3) dont les perforations (11) ont sustantiellement la même forme et la même disposition que les perforations (6) des plaques (1), ou lesdits joints étant constitués de feuilles de graphite expansé (4) dont les perforations (12) et (13) ont substantiellement la même forme et la même disposition que les perforations (9) et (10) des plaques (2).

9. Dispositif selon l'une des revendications 1 à 7, caractérisé en ce que ladite zone d'échange est formée de l'empilement alterné de plaques (1) comportant des rangés parallèles de perforations allongées (6) lesdites perforations (6) étant de même dimension et régulièrement espacées le long desdites rangées, l'écart entre les extrémités les plus proches de deux perforations (6) voisines sur une même rangée (21) étant inférieur à la longueur desdites perforations (6), les extrémités desdites perforations (6) étant en outre, d'une rangée à l'autre, alignées entre elles dans une direction perpendiculaire à la direction desdites rangées, et de plaques (2) comportant des rangées parallèles de types (22) et (23) de perforations allongées (9) et (10) respectivement, lesdites rangées étant entre elles à même distance que les rangées (21) sur les plaques (1), lesdites perforations (9) et (10) étant de même dimension que les perforations (6) des plaques (1) et régulièrement espacées le long desdites rangées de types (22) et (23) respectivement, l'écart entre les extrêmités les plus proches de deux perforations (9), (10), voisines sur une même rangée (22) ou (23) étant inférieur la longueur desdites perforations (9) et (10) les extrémités desdites perforations (9) et (10) étant en outre d'une rangée (22) à une rangée (23) décalées en quinconce, les joints intercalés entre deux plaques consécutives quelconques (1) et (2) étant constitués chacun d'un ensemble de bandes perforées en graphite expansé (5) dont les perforations (15) correspondent aux perforations (6) des plaques (1) ou aux perforations (9) des plaques (2) et dont la largeur est au plus égale à la distance entre les bords les plus proches des perforations situées de part et d'autre des perforations (15) et au moins égale à la largeur des perforations (15) augmentée de la moitié de la distance séparant deux bords les plus proches de deux rangées voisines.

10. Dispositif selon l'une des revendications (1) à (7), caractérisé en ce que ladite zone d'échange est formée de l'empilement alterné de plaques (1) comportant des rangées parallèles de perforations allongées (6), lesdites perforations (6) étant de même dimension et régulièrement espacées le long desdites rangées, l'écart entre les extrémités les plus proches de deux perforations (6) voisines sur une même rangée (21) étant inférieur à la longueur desdites perforations (6) les extrémités desdites perforations (6) étant en outre, d'une rangée à l'autre, alignées entre elles dans une direction perpendiculaire à la direction desdites rangées, et de plaques (2) comportant des rangées parallèles de types (22) et (23) de perforations allongées (9) et (10) respectivement, lesdites rangées étant entre elles à même distance que les rangées (21) sur les plaques (1), lesdites perforations (9) et (10) étant de même dimension que les perforations (6) des plaques (1) et régulièrement espacées le long desdites rangées de types (22) et (23) respectivement, l'écart entre les extrêmités les plus proches de deux perforations (9), (10), voisines sur une même rangée (22) ou (23) étant inférieur à la longueur desdites perforations (9) et (10), les extrêmités desdites perforations (9) et (10) étant en outre d'une rangée (22) à une rangée voisine (23) décalées en quinconce, les joints intercalés entre deux plaques consécutives quelconques (1) et (2) étant constitués chacun d'un ensemble de bandes (7) en graphite expansé, lesdites bandes (7) correspondant aux intervalles de séparation (8), entre les rangées voisines (21) (22) et (23) des plaques (1), (2) et dont la largeur est au plus égale à la distance séparant les bords les plus proches des perforations de deux rangées voisines et au moins égale au dixième de celle-ci.

11. Dispositif selon l'une des revendications 1 à 10 caractérisé en ce que l'un des deux fluides est constitué de fumées de fours ou de chaudières.

## Claims

1. A heat exchange device including an exchange zone formed of a stack of perforated plates with perforations disposed so that, in the stack of said states, superimposition of the perforations creates flow spaces for at least two fluids, in which, between two consecutive plates of said stack, is inserted at least one seal for compensating for the flatness defects of said plates and disposed so that each perforation of the plates corresponding to a flow space through which one of said fluids flows is separated from the perforations corresponding to the flow spaces through which a different fluid flows, wherein the cohesion of said stack is maintained by a clamping pressure exerted by a plurality of tie-rods passing through said stack perpendicular to the planes of the plates, characterized in that said tie-rods are introduced in a part of said flow spaces and are distributed over the whole volume of said stack, in that the seals are formed of expanded graphite manufactured under conditions such that it has a bulk density of about 200 to 500 kg.m⁻³ and in that the clamping pressure is about 2 to 50 bar.

2. The device as claimed in claim 1, wherein the thickness of the seal represents from 2.5 to 10 times the mean amplitude of the flatness defects of the plates.

3. The device as claimed in claim 2 wherein the part or fraction of said flow spaces occupied by the tie-rods is limited but sufficient for reaching the clamping pressure.

4. The device as claimed in any one of claims 1 to 3, wherein the thickness of the plates is from 2 to 20 mm.

5. The device as claimed in any one claims 1 to 4 , wherein the pressure for clamping the stack is from about 10 to 25 bar .

6. The device as claimed in any one of claims 1 to 5 , wherein, on said plates, the perforations are elongate and are disposed in parallel rows, the rows of perforations of an intermediate plate are superimposed on the rows of perforations of the plate which precedes it and on the rows of perforations of the plate which follows it, and, for at least a part of the rows of perforations of an intermediate plate, each perforation is in communication with two perforations of the corresponding row of the plate which precedes it and with two perforations of the corresponding row of the plate which follows it and, for the possible complementary part of the rows of perforations of an intermediate plate, each perforation is in communication with a single perforation of the corresponding row of the plate which precedes it and with a single perforation of the corresponding row of the plate which follows it.

7. The device as claimed in claim 6, wherein each seal inserted between any two consecutive plates is formed of a sheet having parallel rows of elongate perforations, said perforations coinciding substantially with the perforations of the corresponding rows of the preceding plate or the following plate, or said perforations of said seal coinciding alternately with those of the corresponding row of the plate which precedes it and with those of the corresponding row of the plate which follows it.

8. The device as claimed in any one of claims 1 to 7 , wherein said exchange zone is formed of the alternate stacking of plates (1) comprising parallel rows (21) of elongated perforations (6) said perforations (6) being of the same size and evenly spaced along said rows (21) the space in between the closest ends of two adjacent perforations (6) in the same row (21) being less than the length of said perforations (6) the ends of said perforations (6) being further, from one row to another, aligned with each other in the direction perpendicular to the direction of said rows and plates (2) comprising parallel rows of types (22) and (23) of elongate perforations (9) and (10) respectively, said rows being at the same distance from each other as the rows (21) on the plates (1), said perforations (9) and (10) being of the same size as the perforations (6) of the plates (1) and evenly spaced along said rows of types (22) and (23) respectively, the spacing between the closest ends of two adjacent perforations (9) or two adjacent perforations (10) in the same row (22) or (23) being less than the length of said perforations (9) and (10) the ends of said perforations (9) and (10) being further staggered from one row (22) to a row (23), the seals inserted between any two consecutive plates (1) and (2) being formed of perforated expanded graphite sheets (3) whose perforations (11) have substantially the same shape and the same arrangement as the perforations (6) of the Plate (1) or said seals being formed of expanded graphite sheets (4) whose perforations (12) and (13) have substantially the same form and the same arrangement as the perforations (9) and (10) of the plates (2).

9. The device claimed in any one of claims 1 to 7 wherein said exchange zone is formed of the alternate stacking of plates (1) comprising parallel rows of elongate perforations (6), said perforations (6) being of the same size and evenly spaced along said rows, the spacing between the closest ends of two adjacent perforations (6) in the same row (21) being less than the length of said perforations (6) the ends of said perforations (6) being further, from one row to another, aligned with each other in a direction perpendicular to the direction of said rows and plates (2) comprising parallel rows (22) and (23) of elongate perforations (9) and (10) respectively, said rows being spaced from each other at the same distance as the rows(21) on the plates (1), said perforations (9) and (10) being of the same size as the perforations (6) of the plates (1) and evenly spaced apart along said rows of types (22) and (23) respectively, the spacing between the closest ends of two adjacent perforations (9), or two adjacent perforations (10), and the same row (22) or (23) being less than the length of said perforations (9) and (10), the ends of said perforations (9) and (10) being further staggered from one row (22) to a row (23), the seals inserted between any two consecutive plates (1) and (2) being each formed of an assembly of perforated expanded graphite strips (5) whose perforations (15) correspond to perforations (6) of the plates (1) or to the perforations (9) of the plates (2) and whose width is at most equal to the distance between the closest edges of the perforations situated on each side of the perforations (15) and at least equal to the width of the perforations (15) increased by half the distance separating the two closest edges of two adjacent rows.

10. The device as claimed in any one of Claims 1 to 7, wherein said exchange zone is formed of the alternate stacking of plates (1) comprising parallel rows of elongate perforations (6), said perforations (6) being of the same size and evenly spaced along said rows, the spacing between the closest ends of two adjacent perforations (6) in the same row (21) being less than the length of said perforations (6), the ends of said perforations (6) being further, from one row to another, aligned with each other in a direction perpendicular to the direction of said rows, and plates (2) comprising parallel rows of types (22) and (23) of elongate perforations (9) and (10) respectively, said rows being spaced apart from each other by the same distance as the rows (21) on plates (1), said perforations (9) and (10) being of the same size as the perforations (6) of plates (1) and evenly spaced apart along said rows of types (22) and (23) respectively, the spacing between the closest ends of two adjacent perforations (9) or two adjacent perforations (10) in the same row (22) or (23) being less than the length of said perforations (9) and (10), the ends of said perforations (9) and (10) being further staggered from one row (22) to a row (23), the seals inserted between any two consecutive plates (1) and (2) being each formed of an assembly of expanded graphite strips (7), said strips (7) corresponding to the separation gaps (8) between the adjacent rows (21) of plates (1) and between the adjacent rows (22) and (23) of plates (2) and whose width is at most equal to the distance separating the closest edges of perforations of two adjacent rows and at least equal to a tenth thereof.

11. The device as claimed in any one of claims 1 to 10, wherein one of two fluids is formed of furnace or boiler smoke.

## Patentansprüche

1. Wärmeaustauschvorrichtung mit einer Austauscherzone, die aus einem Stapel von Lochplatten gebildet ist, welche derart angeordnete Perforationen aufweisen, daß im Stapel dieser Platten die Überlagerung der Perforationen Zirkulationsräume für wenigstens Zwei Fluide erzeugt, bei der zwischen zwei aufeinanderfolgenden Platten dieses Stapels wenigstens eine Dichtung zwischengeschaltet ist, die dazu bestimmt ist, Planheitsfehler dieser Platten zu kompensieren und derart angeordnet ist, daß jede Perforation der Platten entsprechend einem durch ein Fluid durchströmten Zirkulationsraum getrennt wird von den Perforationen entsprechend von einem anderen Fluid durchströmten Zirkulationsräumen, wobei die Kohäsion dieses Stapels sichergestellt wird durch einen Anspanndruck, der durch eine Vielzahl von Zugankern erzeugt wird, welche diesen Stapel senkrecht zu den Ebenen der Platten durchsetzen, wobei die Wärmeaustauschvorrichtung sich dadurch auszeichnet, daß diese Zuganker in einen Teil dieser Zirkulationsräume eingeführt sind und über das Gesamtvolumen dieses Stapels verteilt sind, daß die aufeinanderfolgenden Dichtungen aus einem expandierten bzw. geblähten Graphit gebildet sind, der unter Bedingungen derart hergestellt ist, daß er eine scheinbare volumenbezogene Masse von etwa 200 bis 500 kg.m⁻³ aufweist und daß dieser Anspanndruck bei etwa 2 bis 50 bar liegt.

2. Vorrichtung nach Anspruch 1, dadurch gekennzeichnet, daß die Dicke der Dichtungen das 2,5 bis 10-fache der mittleren Amplitude der Planheitsfehler der Platten ausmacht.

3. Vorrichtung nach Anspruch 2, dadurch gekennzeichnet, daß der Teil oder die Fraktion dieser von den Zugankern eingenommenen Zirkulationsräume begrenzt, jedoch ausreichend ist, um diesen Anspanndruck zu erreichen.

4. Vorrichtung nach einem der Ansprüche 1 bis 3, dadurch gekennzeichnet, daß die Dicke der Platten 2 bis 20 mm beträgt.

5. Vorrichtung nach einem der Ansprüche 1 bis 4, dadurch gekennzeichnet, daß der Anspanndruck des Stapels bei etwa 10 bis 25 bar liegt.

6. Vorrichtung nach einem der Ansprüche 1 bis 5, dadurch gekennzeichnet, daß auf diesen Platten die Perforationen von länglicher Form und in parallelen Reihen angeordnet sind, wobei die Reihen von Perforationen einer Zwischenplatte den Reihen von Perforationen der vorhergehenden Platte und den Reihen von Perforationen der nachfolgenden Platte überlagert sind, daß, für wenigstens einen Teil der Reihen von Perforationen einer Zwischenplatte, jede Perforation in Verbindung mit zwei Perforationen der entsprechenden Reihe der Platte, die ihr vorhergeht und mit zwei Perforationen der entsprechenden Reihe der Platte, die ihr nachfolgt, steht und für den eventuell komplementären Teil der Reihen von Perforationen einer Zwischenplatte jede Perforation in Verbindung mit einer einzigen Perforation der entsprechenden Reihe der ihr vorhergehenden Platte und mit einer einzigen Perforation der entsprechenden Reihe der ihr folgenden Platte steht.

7. Vorrichtung nach Anspruch 6, dadurch gekennzeichnet, daß jede zwischen zwei aufeinanderfolgenden beliebigen Platten zwischengschaltete Dichtung besteht aus einer Folie, die parallele Reihen länglicher Perforationen aufweist, wobei diese Perforationen im wesentlichen mit den Perforationen der entsprechenden Reihen der vorhergehenden Platte oder der folgenden Platte zusammenfallen oder diese Perforationen dieser Dichtung alternativ mit denen der entsprechenden Reihe der ihr vorhergehenden Platte mit denen der entsprechenden Reihe der ihr folgenden Platte zusammenfallen.

8. Vorrichtung nach einem der Ansprüche 1 bis 7, dadurch gekennzeichnet, daß diese Austauschzone gebildet wird durch einen abwechselnden Stapel
von Platten (1) mit parallelen Reihen (21) von länglichen Perforationen (6), wobei diese Perforationen (6) von der gleichen Abmessung und regelmäßig längs der Reihen (21) verteilt sind, wobei der Abstand zwischen den am weitesten angenäherten Enden von zwei benachbarten Perforationen (6) auf ein und der gleichen Reihe (21) kleiner als die Länge dieser Perforationen (6) ist, wobei die Enden dieser Perforationen (6) im übrigen von einer Reihe zur anderen untereinander in einer Richtung senkrecht zur Richtung dieser Reihen ausgerichtet sind,
und von Platten (2), die parallele Reihen vom Typ (22) und (23) länglicher Perforationen (9) bzw. (10) umfassen, wobei diese Reihen untereinander unter dem gleichen Abstand wie die Reihen (21) auf den Platten (1) sind, und diese Perforationen (9) und (10) von der gleichen Abmessung wie die Perforationen (6) der Platten (1) sind und regelmäßig längs dieser Reihen vom Typ (22) bzw. (23) angeordnet sind, wobei der Abstand zwischen den am weitesten benachbarten Enden von zwei benachbarten Perforationen (9), (10) auf ein und der gleichen Reihe (22) oder (23) geringer als die Länge dieser Perforationen (9) und (10) ist, wobei die Enden dieser Perforationen (9) und (10) im übrigen von einer Reihe (22) zu einer benachbarten Reihe (23) schachbrettartig versetzt sind und die zwischengeschalteten Dichtungen zwischen zwei beliebigen aufeinanderfolgenden Platten (1) und (2) gebildet sind durch perforierte Folien aus expandiertem Graphit (3), deren Perforationen (11) im wesentlichen die gleiche Form und die gleiche Anordnung wie die Perforationen (6) der Platten (1) haben oder diese Dichtungen aus Folien expandierten Graphits (4) gebildet sind, deren Perforationen (12) und (13) im wesentlichen die gleiche Form und die gleiche Anordnung wie die Perforationen (9) und (10) der Platten (2) haben.

9. Vorrichtung nach einem der Ansprüche 1 bis 7, dadurch gekennzeichnet, daß diese Austauschzone gebildet ist aus dem abwechselnden Stapel von Platten (1) mit parallelen Reihen von länglichen Perforationen (6), wobei diese Perforationen (6) die gleiche Abmessung haben und regelmäßig längs dieser Reihen unter Abstand angeordnet sind und die Abweichung zwischen den am weitesten angenäherten Enden von zwei benachbarten Perforationen (6) an ein und der gleichen Reihe (21) kleiner als die Länge dieser Perforationen (6) ist, wobei die Enden dieser Perforationen (6) im übrigen von einer Reihe zur anderen untereinander in einer Richtung senkrecht zur Richtung dieser Reihen ausgerichtet sind, und von Platten (2) mit parallelen Reihen vom Typ (22) und (23) länglicher Perforationen (9) bzw. (10), wobei die Reihen untereinander den gleichen Abstand wie die Reihen (21) auf den Platten (1) haben und wobei die Perforationen (9) und (10) von der gleichen Abmessung wie die Perforationen (6) der Platten (1) sind und unter regelmäßigem Abstand längs dieser Reihen vom Typ (22) bzw. (23) angeordnet sind, wobei der Abstand zwischen den am weitesten angenäherten Enden von zwei benachbarten Perforationen (9), (10), auf ein und der gleichen Reihe (22) oder (23) kleiner als die Länge dieser Perforationen (9) und (10) ist, wobei die Enden dieser Perforationen (9) und (10) im übrigen von einer Reihe (22) zu einer Reihe (23) schachbrettartig versetzt sind, und die zwischen zwei aufeinanderfolgenden beliebigen Platten (1) und (2) zwischengeschalteten Dichtungen gebildet sind je aus einer Anordnung von perforierten Bändern aus expandiertem Graphit (5), deren Perforationen (15) den Perforationen (6) der Platten (1) oder den Perforationen (9) der Platten (2) entsprechen und deren Breite höchstens gleich der Entfernung zwischen den am weitesten angenäherten Rändern der Perforationen ist, die zu beiden Seiten der Perforationen (15) angeordnet sind und wenigstens gleich der Breite der Perforationen (15), erhöht um die Hälfte der Entfernung sind, welche zwei am weitesten benachbarte Ränder von zwei benachbarten Reihen trennt.

10. Vorrichtung nach einem der Ansprüche 1 bis 7, dadurch gekennzeichnet, daß diese Austauschzone geformt ist durch einen wechselnden Stapel
von Platten (1) mit parallelen Reihen länglicher Perforationen (6), wobei diese Perforationen (6) von der gleichen Abmessung und längs dieser Reihen regelmäßig unter Abstand angeordnet sind, wobei der Abstand zwischen den am weitesten benachbarten Enden von zwei benachbarten Perforationen (6) auf ein und der gleichen Reihe (21) kleiner als die Länge dieser Perforationen (6) ist, wobei die Enden dieser Perforationen (6) im übrigen von einer Reihe zur anderen untereinander in einer Richtung senkrecht zur Richtung dieser Reihen ausgerichtet sind, und von Platten (2) mit parallelen Reihen vom Typ (22) und (23) von länglichen Perforationen (9) bzw. (10), wobei die Reihen untereinander unter ein und dem gleichen Abstand wie die Reihen (21) auf den Platten (1) sind, wobei diese Perforationen (9) und (10) von der gleichen Abmessung wie die Perforationen (6) der Platten (1) sind und regelmäßig längs dieser Reihen vom Typ (22) bzw. (23) unter Abstand angeordnet sind, wobei der Abstand zwischen den am weitesten benachbarten Enden von zwei Perforationen (9) und (10), die auf ein und der gleichen Reihe (22) oder (23) benachbart sind, kleiner als die Länge dieser Perforationen (9) und (10) sind, wobei die Enden dieser Perforationen (9) und (10) im übrigen von einer Reihe (22) zu einer benachbarten Reihe (23) schachbrettartig versetzt sind, wobei die zwischen zwei aufeinanderfolgende beliebige Platten (1) und (2) zwischengeschaltete Dichtungen aufgebaut sind je aus einer Gruppierung von Bändern (7) aus expandiertem Graphit, wobei die Bänder (7) den Trennungsintervallen (8) zwischen den benachbarten Reihen (21), (22) und (23) der Platten (1) und (2) entsprechen und deren Breite höchstens gleich der Entfernung ist, welche die am weitesten benachbarten Ränder der Perforationen zweier benachbarter Reihen trennt und höchstens gleich dem Zehntel hiervon ist.

11. Vorrichtung nach einem der Ansprüche 1 bis 10, dadurch gekennzeichnet, daß eines der zwei Fluide gebildet ist durch Ofen- oder Kesselrauchgase.
